# EUROPÄISCHE PATENTSCHRIFT

(11) **EP 0 265 802 B1**
(45) Veröffentlichungstag und Bekanntmachung des Hinweises auf die Patenterteilung: **27.12.1991**
(21) Anmeldenummer: 87115207.0
(22) Anmeldetag: 17.10.1987
(51) Int. Cl.: B41F 21/08

(54) **Vorrichtung zur schwingungsarmen Übergabe und zum Transport von Bogen zwischen doppelt grossen Druckzylindern einer Mehrfarben-Bogenrotationsoffsetdruckmaschine**
Device for the vibration-free transferring of sheets between two double-sized impression cylinders of a multicolour rotary sheet offset printing machine
Dispositif pour le transfert sans vibrations de feuilles entre deux cylindres d'impression à double format d'une machine d'impression offset rotative à plusieurs couleurs

(30) Priorität: 28.10.1986 DE 3636579
(43) Veröffentlichungstag der Anmeldung: 04.05.1988
(73) Patentinhaber: M.A.N.-ROLAND Druckmaschinen Aktiengesellschaft, 63012 Offenbach (DE)
(72) Erfinder: Dettinger, Dietrich, D-6056 Heusenstamm (DE)
(74) Vertreter: Marek, Joachim, Dipl.-Ing.

(56) Entgegenhaltungen:
- DE-A- 2 037 262
- GB-A- 700 116

## Beschreibung

Die Erfindung betrifft eine Vorrichtung zur schwingungsarmen Übergabe und zum Transport von Bogen zwischen doppelt großen Druckzylindern einer Mehrfarben-Bogenrotationsoffsetdruckmaschine mittels auf Schienen bewegbarer Greiferwagen nach dem Oberbegriff des ersten Patentanspruches.

Bei Mehrfarben-Bogenrotationsoffsetdruckmaschinen mit doppelt großen Druckzylindern, die durch ein Kettenübergabesystem verbunden werden sollen, tritt ein sogenannter Umschlagfehler des jeweils zweiten Bogens auf. Dieser Bogen wird bezogen auf den ersten, früher oder später von doppelt großen Druckzylindern abgenommen oder an den nächstfolgenden doppelt großen Druckzylinder übergeben. Der Umschlagfehler wird bekanntlich durch die Summe von Teilungsfehlern oder andere Fehler der beteiligten Zahnräder des Antriebes verursacht und drückt sich als Vor- bzw. Nacheilung der im ersten Druckwerk auf den Bogen bedruckten Farbe zu den bedruckten Farben der nachfolgenden Druckwerke aus.

Zur Lösung dieses Problems ist es bereits aus dem DE-GM 7 512 204 bekannt, den Umschlagfehler mittels justierbarer verzahnter Registerstücke auf doppelt großen Übergabetrommeln dadurch auszugleichen, daß diese zeitweise mit Registerstücken der doppelt großen Druckzylinder kämmen. Bei dieser Vorrichtung handelt es sich aber um ein Trommelübergabesystem, das keine Transportketten aufweist und bei dem keine Greiferwagen auf Schienen bewegbar sind, die über Kulissenverbindungen durch endlose Ketten angetrieben werden müssen. Bedingt durch Toleranzen der Kette oder in den zugeordneten Führungen wird eine schwingungsarme Übergabe bei Kettenförderern in Verbindung mit doppelt großen Kettenradabnahme-bzw. -zuführtrommeln besonders erschwert. Aus der genannten Schrift können somit hierzu keinerlei Hinweise entnommen werden.

Aufgabe der Erfindung ist es, bei einer Vorrichtung genannter Art eine registergenaue schwingungsarme Abnahme bzw. Übergabe der zwei Bogen am Umfang des doppelt großen Druckzylinders durch ruhigen und sanften Einlauf der Kurvenrollen der Greiferwagen in die zugeordneten Fanggabeln zu erreichen.

Gelöst wird die Aufgabe durch die kennzeichnenden Merkmale des ersten Patentanspruches. Weiterbildungen der Erfindung ergeben sich aus den Unteransprüchen und der Beschreibung.

Der Vorteil der Erfindung besteht darin, daß erstmalig der Einsatz einer doppelt großen Kettenradabnahme- bzw. -zuführtrommel zur paßgerechten Bogenübergabe zwischen doppelt großen Druckzylindern ermöglicht wird, wodurch die günstigen Eigenschaften von Kettenübergabesystemen wie z.B. weniger Übergaben, geringere Abschmiergefahr und ein weniger häufiges Hin- und Herbiegen der Bogen gegenüber Trommelübergabesystemen bei derartigen Maschinenanordnungen wirksam werden können.

Die Erfindung soll nachstehend anhand einer Zeichnung in einem Ausführungsbeispiel näher erläutert werden.

Es zeigen:
- Fig. 1: eine Maschinenübersicht mit Druckwerk I und Druckwerk II sowie dem Kettenübergabesystem, schematisch,
- Fig. 2: Greiferwagen auf Schienen im Übergabebereich einer doppelt großen Kettenradzuführtrommel,
- Fig. 3: einen Querschnitt durch eine doppelt große Kettenradzuführ- bzw. -abnahmetrommel,
- Fig. 4: einen Längsschnitt durch die doppelt große Kettenradzuführ- bzw. -abnahmetrommel.

Die erfindungsgemäße Vorrichtung bezweckt den Transport und eine registergenaue schwingungsarme Übergabe von Bogen zwischen zwei Druckwerken 1 und 2, die je einen doppelt großen Druckzylinder 3 sowie einfach große Gummizylinder und Plattenzylinder aufweisen. Der Bogentransport erfolgt nach dem Drucken in dem Druckwerk 1 von einer doppelt großen Kettenradabnahmetrommel 4 zur doppelt großen Kettenradzuführtrommel 5 im Druckwerk 2 (s. Fig. 1).

In Fig. 3 ist die Führung von Greiferwagen 6 im Bereich der Bogenübergabe gezeigt. Die Vorrichtung weist zwei zueinander parallele, endlose Ketten 7 auf, die zur Förderung einer Mehrzahl von Greiferwagen 6 dienen, welche zwischen den Ketten 7 angeordnet sind. Jede Kette 7 läuft über zwei doppelt große Kettenräder 16, die synchron mit den Zylindern der beiden Druckwerke 1 und 2 angetrieben werden.

Die Greiferwagen 6 sind auf Schienen 8 geführt und werden von den endlosen Ketten 7 angetrieben, wobei jedes Trum der Kette 7 zwischen den doppelt großen Kettenrädern 16 der Kettenradabnahmetrommel 4 und der Kettenradzuführtrommel 5 ebenfalls durch Schienen 29 geführt werden kann. An der Kette 7 greift eine in der Zeichnung nicht dargestellte Antriebsrolle wie ein Kulissenstein in eine nicht dargestellte Kulisse am Greiferwagen 6 mittig zwischen zwei Laufrollen 9 am Greiferwagen 6 ein, welche zwischen den Laufschienen 8 geführt sind. Die doppelt großen Kettenradabnahme- bzw. -zuführtrommeln 4, 5 sind auf der Antriebsseite 24 und der Bedienungsseite 23 in Seitenständern 22 über Lager 25 aufgenommen.

Um eine registergenaue schwingungsarme Übergabe der Bogen in Verbindung mit einer Beseitigung des Umschlagfehlers zu erreichen, erfassen die Greiferwagen 6 Fanggabeln 11, 12 an Kurvenrollen 10 und drücken diese nach außen, so daß die Laufrollen 9 der jeweiligen Greiferwagen 6 spielfrei in den Schienen 8 geführt sind. Die Greiferwagen 6 sind dabei im Zweier-Rhythmus durch eine in radialer Richtung mittels einer Höhenverstellung 17 justierbar erste Fanggabel 11 und durch eine in radialer Richtung mittels einer Höhenverstellung 27 justierbare zweite Fanggabel 12 ausrichtbar. Die Fanggabel 11 ist mit einer fest auf der Kettenradwelle 19 der doppelt großen Kettenradabnahme- bzw. -zuführtrommeln 4, 5 angeordneten Halterung 14 verbunden, während die zweite Fanggabel 12 mit einer drehbar zur ersten Fanggabel 11 angeordneten Halterung 15 verbunden ist. Außerdem sind die Fanggabeln 11, 12 mit dem auf der Kettenradwelle 19 in tangentialer Richtung justierbaren doppelt großen Kettenrad 16 stirnseitig lösbar verbunden. Das doppelt große Kettenrad 16 und die zweite Fanggabel 12 lassen sich in tangentialer Richtung mittels derselben Verstellschraube 13 justieren, wobei entweder Verschlußschrauben 26 oder 28 alternativ gelöst werden müssen. Die Verstellschraube 13 ist auf einem Anschlag im doppelt großen Kettenrad 16 abgestützt. Die zweite Fanggabel 12 weist eine ringförmige Aufnahme an der Halterung 15 auf und ist auf dem Flansch der Halterung 14 für die erste Fanggabel 11 gelagert. Der Flansch der Halterung 14 der ersten Fanggabel 11 ist mit der Kettenradwelle 19 durch Stifte 21 fest verbunden. Auf diese Weise sind die Fanggabeln 11, 12 sowohl in radialer Richtung als auch zueinander in Umfangsrichtung justierbar. Außerdem können die Fanggabeln 11, 12 durch eine Fixierung 30 in einer Nullstellung arretiert werden. Dadurch ist es möglich, das doppelt große Kettenrad 16 oder die Fanggabel 12 mit Halterung 15 in tangentialer Richtung unabhängig voneinander zu justieren, derart, daß die Greiferwagen 6 geringfügig nachlaufend mit den Kurvenrollen 10 mit den Einlaufzonen der Fanggabeln 11, 12 in Kontakt kommen, so daß das Kettenspiel in Verbindung mit doppelt großen Kettenradabnahme- bzw. -zuführtrommeln 4, 5 zuverlässig beseitigt und zugleich der Umschlagfehler vermieden werden kann.

Zwei gegeneinander gerichtete Keile 18 sind in horizontal verlaufenden Führungen der Halterung 15 der zweiten Fanggabel 12 auf den Flansch der Halterung 14 der ersten Fanggabel 11 abgestützt mittels Justierschrauben 20 verschiebbar angeordnet. Die justierbaren Keile erlauben für eine spielfreie Montage sämtliches Spiel zwischen den einzelnen Sitzen der doppelt großen Kettenräder 16 und der Halterungen 14, 15 der Fanggabeln 11, 12 herauszuziehen und zwar derart, daß eine direkte Abstützung der Fanggabel 11, 12 auf der Kettenradwelle 19 erfolgt.

### Bezugszeichenliste

- 1: Druckwerk
- 2: Druckwerk
- 3: doppelt großer Druckzylinder
- 4: doppelt große Kettenradabnahmetrommel
- 5: doppelt große Kettenradzuführtrommel
- 6: Greiferwagen
- 7: Kette
- 8: Schiene
- 9: Laufrolle
- 10: Kurvenrolle
- 11: erste Fanggabel
- 12: zweite Fanggabel
- 13: Verstellschraube
- 14: Halterung
- 15: Halterung
- 16: doppelt großes Kettenrad
- 17: Höhenverstellung
- 18: Keil
- 19: Kettenradwelle
- 20: Justierschraube
- 21: Stift
- 22: Seitenständer
- 23: Bedienungsseite
- 24: Antriebsseite
- 25: Lager
- 26: Verschraubung
- 27: Höhenverstellung
- 28: Verschraubung
- 29: Schiene
- 30: Fixierung

## Patentansprüche

1. Vorrichtung zur schwingungsarmen Übergabe und zum Transport von Bogen zwischen doppelt großen Druckzylindern (3) einer Mehrfarben-Bogenrotationsoffsetdruckmaschine mittels auf Schienen bewegbaren Greiferwagen (6), die über Kulissenverbindungen durch endlose Ketten (7) angetrieben sind und zur paßgenauen Bogenübergabe durch umlaufende Fanggabeln (11, 12) und in die Fanggabeln (11, 12) eingreifende Kurvenrollen (10) ausrichtbar sind, wobei die Fanggabeln (11, 12) mit auf einer Kettenradwelle (19) angeordneten Halterungen (14, 15) verbunden sind,
**dadurch gekennzeichnet**,
daß die Greiferwagen (6) im Zweier-Rhythmus durch eine in radialer Richtung mittels einer Höhenverstellung (27) justierbare erste Fanggabel (11), die mit einer fest auf der Kettenradwelle (19) einer doppelt großen Kettenradtrommel (4, 5) angeordneten Halterung (14) verbunden ist und durch eine in radialer Richtung mittels einer Höhenverstellung (17) justierbare zweite Fanggabel (12) ausrichtbar sind, die mit einer drehbar zur ersten Fanggabel (11) angeordneten Halterung (15) verbunden ist, daß die Fanggabeln (11, 12) mit einem auf der Kettenradwelle (19) in tangentialer Richtung justierbaren doppelt großen Kettenrad (16) stirnseitig lösbar verbunden sind, und daß die Fanggabeln (11, 12) sowie das doppelt große Kettenrad (16) zur Kettenradwelle (19) unter der Wirkung von justierbaren Keilen (18, 20) spielfrei gelagert sind.

2. Vorrichtung nach Anspruch 1,
**dadurch gekennzeichnet**,
daß die zweite Fanggabel (12) mittels einer ringförmigen Aufnahme der Halterung (15) auf den Flansch der Halterung (14) der ersten Fanggabel (11) gelagert ist.

3. Vorrichtung nach Anspruch 1 bis 2,
**dadurch gekennzeichnet**,
daß der Flansch der Halterung (14) der ersten Fanggabel (11) mit der Kettenradwelle (19) durch Stifte (21) fest verbunden ist.

4. Vorrichtung nach Anspruch 1 bis 3,
**dadurch gekennzeichnet**,
daß das doppelt große Kettenrad (16) und die zweite Fanggabel (12) in tangentialer Richtung durch Verstellschrauben (13) justierbar sind.

5. Vorrichtung nach Anspruch 1 bis 4,
**dadurch gekennzeichnet**,
daß das doppelt große Kettenrad (16) oder die zweite Fanggabel (12) mittels einer Verstellschraube (13) in tangentialer Richtung justierbar ist, und daß erste Verschraubungen (26) oder zweite Verschraubungen (28) alternativ lösbar im doppelt großen Kettenrad (16) vorgesehen sind.

6. Vorrichtung nach Anspruch 1 bis 5,
**dadurch gekennzeichnet**,
daß die Fanggabeln (11, 12) durch eine Fixierung (30) in einer Nullstellung arretierbar sind.

7. Vorrichtung nach Anspruch 1 bis 6,
**dadurch gekennzeichnet**,
daß die Verschraubungen (26, 28) mit dem für eine Justierung erforderlichen Spiel in zugeordneten Bohrungen angeordnet sind.

8. Vorrichtung nach Anspruch 1 bis 7,
**dadurch gekennzeichnet**,
daß zwei gegeneinander gerichtete Keile (18) in tangential verlaufenden Führungen der Halterung (15) der zweiten Fanggabel (12) auf dem Flansch der Halterung (14) der ersten Fanggabel (11) abgestützt mittels einer Justierschraube (20) verschiebbar angeordnet sind.

## Claims

1. Device for vibration free transfer for transporting sheets between double size impression cylinders (3) of a multicolour rotary sheet offset printing press by means of gripper carriages (6) movable on rails which are driven via sliding connections by means of endless chains (7) and can be adjusted for register exact sheet transfer by rotating catch forks (11, 12) and cam rolls (10) engaging in the catch forks (11, 12), wherein the catch forks (11, 12) are connected with mountings (14, 15) arranged on a sprocket shaft (19), characterised in that the gripper carriages (6) in a rhythm of two are alignable by means of a first catch fork (11) adjustable in the radial direction by means of a height adjustment (27), which is connected with a mounting (14) arranged fixed on the sprocket shaft (19) of a double size sprocket drum (4, 5) and are adjustable by a second catch fork (12) adjustable in the radial direction by means of a height adjustment (17), which is connected with a mounting (15) arranged rotatably relative to the catch fork (11), that the catch forks (11, 12) are releasably connected on the front faces with a double size sprocket (16) adjustable in the tangential direction on the sprocket shaft (19) and that the catch forks (11, 12) as well as the double size sprocket (16) for the sprocket shaft (19) are mounted play-free under the action of adjustable wedges (18, 20).

2. Device according to Claim 1, characterised in that the second catch fork (12) is mounted by means of an annular recess of the mounting (15) on the flange of the mounting (14) of the first catch fork (11).

3. Device according to Claim 1 to 2, characterised in that the flange of the mounting (14) on the first catch fork (11) is firmly connected with the sprocket shaft (19) by pins (21).

4. Device according to Claims 1 to 3, characterised in that the double size sprocket (16) and the second catch fork (12) are adjustable in the tangential direction by adjustment screws (13).

5. Device according to Claims 1 to 4, characterised in that the double size sprocket (16) or the second catch fork (12) is adjustable by means of an adjustment screw (13) in the tangential direction and that alternatively releasable first lock screws (26) or second lock screws (28) are provided in the double size sprocket (16).

6. Device according to Claims 1 to 5, characterised in that the catch forks (11, 12) can be rendered stationary by a fixture (30) in a null position.

7. Device according to Claims 1 to 6, characterised in that the lock screws (26, 28) are arranged in respective bores with the play necessary for adjustment.

8. Device according to Claims 1 to 7, characterised in that two oppositely directed wedges (18) are arranged in tangentially running guides of the mounting (15) of the second catch fork (12) supported on the flange of the mounting (14) of the first catch fork (11) by means of an adjustment screw (20).

## Revendications

1. Dispositif pour le transfert sans vibrations et le transport de feuilles entre des cylindres d'impression de taille double (3) d'une machine imprimante rotative offset à feuilles en plusieurs couleurs, au moyen de chariots à pinces (6) mobiles sur des rails, qui sont entraînés par des chaînes sans fin (7) par l'intermédiaire de liaisons à coulisse et, pour le transfert précis des feuilles, peuvent être orientés par des fourches de prise rotatives (11,12) et des galets de came (10) s'engageant dans les fourches (11,12), les fourches (11,12) étant reliées à des attaches (14,15) agencées sur un arbre de roue de chaîne (19),
caractérisé en ce que les chariots à pinces (6) peuvent être orientés, en rythme binaire, par une première fourche (11), réglable en direction radiale au moyen d'un réglage en hauteur (17), fourche qui est reliée à une attache (14) solidaire de l'arbre (19) d'un tambour de roue de chaîne (4,5) de taille double, et par une seconde fourche (12) réglable en direction radiale au moyen d'un réglage en hauteur (17), fourche qui est reliée à une attache (15) agencée de façon rotative par rapport à la première fourche (11), en ce que les fourches (11,12) sont reliées de façon frontalement amovible à une roue de chaîne (16) de taille double réglable en direction tangentielle sur l'arbre (19), et en ce que les fourches (11,12), ainsi que la roue (16) de taille double sont montées sans jeu par rapport à l'arbre (19) sous l'action de coins réglables (18,20).

2. Dispositif selon la revendication 1,
caractérisé en ce que la seconde fourche (12) est montée sur la bride de l'attache (14) de la première fourche (11) au moyen d'un logement annulaire de l'attache (15).

3. Dispositif selon la revendication 1 ou 2,
caractérisé en ce que la bride de l'attache (14) de la première fourche (11) est solidarisée à l'arbre (19) par des goupilles (21).

4. Dispositif selon les revendications 1 à 3,
caractérisé en ce que la roue (16) de taille double et la seconde fourche (12) sont réglables en direction tangentielle par des vis de réglage (13).

5. Dispositif selon les revendications 1 à 4,
caractérisé en ce que la roue (16) de taille double ou la seconde fourche (12) est réglable au moyen d'une vis de réglage (13) en direction tangentielle, et en ce que des premiers raccords à vis (26) ou des seconds raccords à vis (28) sont prévus dans la roue (16) de taille double de façon alternativement amovible.

6. Dispositif selon les revendications 1 à 5,
caractérisé en ce que les fourches (11,12) peuvent être arrêtées dans une position neutre par un moyen de fixation (30).

7. Dispositif selon les revendications 1 à 6,
caractérisé en ce que les raccords à vis (26,28) sont agencés dans des perçages associés, avec le jeu nécessaire pour un ajustage.

8. Dispositif selon les revendications 1 à 7,
caractérisé en ce que deux coins (18) orientés de façon opposée sont agencés, de façon déplaçable, dans des guides, s'étendant tangentiellement, de l'attache (15) de la seconde fourche (12) en étant supportés sur la bride de l'attache (14) de la première fourche (11), au moyen d'une vis de réglage (20).
